# EUROPÄISCHE PATENTSCHRIFT

(11) **EP 1 389 265 B1**
(45) Veröffentlichungstag und Bekanntmachung des Hinweises auf die Patenterteilung: **21.02.2007**
(21) Anmeldenummer: 02729832.2
(22) Anmeldetag: 28.03.2002
(51) Int. Cl.: F01D 25/24, F01D 11/08

(54) **Gasturbine**
Gas Turbine
Turbine à gaz

(30) Priorität: 09.05.2001 DE 10122464
(43) Veröffentlichungstag der Anmeldung: 18.02.2004
(73) Patentinhaber: MTU Aero Engines GmbH, 80995 München (DE)
(72) Erfinder: GIEG, Walter, 82223 Eichenau (DE); GRÖSS, Helmut, 85256 Vierkirchen (DE); HAIN, Klemens, 85259 Wiedenzhausen (DE)
(86) Internationale Anmeldenummer: PCT/DE2002/001150
(87) Internationale Veröffentlichungsnummer: WO 2002/090724

(56) Entgegenhaltungen:
- EP-A- 0 618 349
- EP-A- 0 844 369
- EP-A- 0 974 734
- US-A- 4 242 042
- US-A- 4 512 712
- US-A- 4 925 365
- US-A- 5 240 518

## Beschreibung

Die Erfindung betrifft eine Gasturbine mit einem Gehäuse, mit einem axial durchströmten Niederdruckturbinenbereich und/oder Nutzturbinenbereich, mit wenigstens einem Laufschaufelkranz mit Deckband sowie mit Leitschaufeln in dem Niederdruck- und/oder Nutzturbinenbereich und mit wenigstens einem Mantelring, bestehend aus mehreren, in Umfangsrichtung aneinander gereihten Segmenten, gemäß dem Oberbegriff des Patentanspruches 1.

Bei Niederdruck- und Nutzturbinen von Gasturbinen für Luft-, Land- und Wasserfahrzeuge sowie für stationären Einsatz sind über den Laufschaufeln segmentierte Mantelringe (Outer Air Seals, OAS) angeordnet, die folgende Aufgaben haben:
- Abschirmung des Gehäuses der Gasturbine von den hohen Gastemperaturen,
- Bereitstellung eines Einlaufbelages für die Dichtspitzen am Laufschaufeldeckband, und
- oft auch Sicherung der stromauf angeordneten Leitschaufel-Stufe im Gehäuse durch Formschluss.

Gemäß dem Stand der Technik werden zumindest die beiden letzteren Aufgaben von einem Bauteil übernommen, d.h. vom jeweiligen Mantelring-Segment. Zur Erfüllung der ersten Aufgabe ist es oft erforderlich, zusätzliches Wärmeisolationsmaterial zwischen dem Mantelring und dem diesen von außen umschließenden Gasturbinengehäuse anzuordnen, was die Kosten, das Gewicht und den Montageaufwand erhöht.

Durch den hohen Wärmeübergang vom Einlaufbelag, meist einer Honigwabenstruktur, in die Mantelring-Segmente, die ja auch die Leitschaufel-Sicherungsfunktion erfüllen, werden die Segmente sehr heiß mit folgenden negativen Auswirkungen:
- Aufheizung der Leitschaufel-Befestigungselemente am Gehäuse sowie des Gehäuses selbst durch direkten, wärmeleitenden Kontakt,
- Abfall der Festigkeit und des Verschleißwiderstandes der aufgeheizten Teile,
- Maßänderungen und Relativbewegungen im Bereich der Leitschaufelsicherung, somit Verschleiß und die Erfordernis großer Spiele insbesondere in Axialrichtung.

Die Kombination der beiden letztgenannten Effekte hat in einigen Fällen dazu geführt, dass infolge von plastischen Verformungen die Leitschaufel- Sicherungsfunktion versagte und somit eine oder mehrere Leitschaufeln im Betrieb frei wurden mit der Folge starker Beschädigung bzw. der Zerstörung des betroffenen Turbinenbereichs.

Eine solche, konventionelle Ausführung der Mantelringe ist beispielsweise aus der DE-C-27 45 130 bekannt. Die Mantelringe sind hier mit "Abdeckungen (10)" oder mit "Mantelringabdeckungen (1o)" bezeichnet, die Einlaufbeläge mit "Dichtflächen (11)". Das Gehäuse (13) der Gasturbine weist Befestigungselemente (Zylinder 14) auf, welche sowohl die Leitschaufeln (1) als auch die Mantelringe (Abdeckungen 10) tragen. Die radial äußeren, stromaufwärtigen Enden der Leitschaufeln (1) umgreifen Verdickungen (Wulste 22) der Befestigungselemente klauenartig, in gleicher Weise tun dies die stromabwärtigen Enden der Mantelringe. Die radial äußeren, stromabwärtigen Enden der Leitschaufeln (1) liegen radial von innen an den Befestigungselementen (Zylindern 14) an und werden von den klauenartigen, stromaufwärtigen Enden der Mantelringe formschlüssig gesichert. Somit liegen konstruktionsbedingt auch hier die bereits geschilderten, thermischen und mechanischen Probleme vor.

Die US-A-4 242 042 schützt ein Spalthaltungssystem für Gasturbinen, bei dem Kühlluft an der Innenseite eines Turbinengehäuses (10), insbesondere einer Niederdruckturbine, in Längsrichtung geführt wird. Der Kühlluftstrom bewegt sich radial außerhalb der Leitschaufelenden und außerhalb der die Laufschaufeln (14) umgebenden Mantelringe. Die Segmente der Mantelringe umfassen jeweils zwei Funktionselemente, nämlich einen mit einem Einlaufbelag versehenen Dichtungsträger (20) und ein weiteres, schalenartiges Element (26, 28), welches nur im Bereich seines axial vorderen und hinteren Endes sowie ggf. im mittleren Bereich an dem Dichtungsträger (20) anliegt. Infolge der kleinen Anlageflächen und des radialen Abstandes zum Dichtungsträger (20) wirken die Elemente (26, 28) als thermisch isolierende Abschirmung zwischen dem heißen Dichtungsträger (20) und dem luftgekühlten Gehäuse (10). Der Dichtungsträger weist an seinem stromaufwärtigen Ende einen hakenartigen Fortsatz auf, mit dem er das radial äußere Ende mindestens einer Leitschaufel (12) formschlüssig hält. Nachteilig dabei ist, dass der hakenartige Fortsatz den Heißgasen ausgesetzt ist, so dass mit Verschleiß,

Deformation und schlimmstenfalls Bruch zu rechnen ist. Es sei noch erwähnt, dass zwischen dem Turbinengehäuse (10) und den Elementen (26, 28) Federn (22, 24) angeordnet sind, welche die Mantelringsegmente radial nach Innen auf Anschlag halten.

Demgegenüber besteht die Aufgabe der Erfindung darin, bei einer Gasturbine mit den Merkmalen des Oberbegriffs des Patentanspruches 1 einen segmentierten Mantelring mit Dichtungsträgerfunktion und Leitschaufelsicherungsfunktion so zu gestalten, dass durch thermische Entlastung der Leitschaufelbefestigungsstellen und des Turbinengehäuses die mechanische Belastbarkeit erhöht und somit Verschleiß und plastische Deformationen stark reduziert bzw. vermieden werden. Dabei soll insbesondere die Leitschaufelsicherungsfunktion mit höchster Zuverlässigkeit erfüllt werden.

Diese Aufgabe wird durch die in Patentanspruch 1 gekennzeichneten Merkmale gelöst, in Verbindung mit den gattungsbildenden Merkmalen in dessen Oberbegriff. Dabei werden die Dichtungsträgerfunktion einerseits und die Leitschaufelsicherungsfunktion andererseits jeweils von einem separaten Bauteil erfüllt, so dass jedes Segment des Mantelringes einen Dichtungsträger und ein Sicherungselement umfasst. Die Bauteile "Dichtungsträger" und "Sicherungselement" berühren sich, sie sind aber nicht fest miteinander verbunden. Der Dichtungsträger und das Sicherungselement sind in Relation zueinander so gestaltet, dass sie über möglichst große Bereiche ihrer Oberflächen voneinander beabstandet sind, sowie nur möglichst kleine gemeinsame, wärmeleitende Kontaktstellen aufweisen. Der Dichtungsträger nimmt im Betrieb annähernd die örtliche Heißgastemperatur an, wohingegen das Sicherungselement durch die abschirmende Wirkung des Dichtungsträgers bei minimierter Wärmeleitung auf deutlich niedrigerer Temperatur bleibt. Die gehäuseseitigen Leitschaufel-Befestigungselemente bleiben dadurch im Betrieb auch deutlich kühler und sind mechanisch erheblich höher belastbar. Die Temperaturreduktion setzt sich bis in das Turbinengehäuse hinein fort, wobei auch die abschirmende Wirkung des schalenartigen Sicherungselementes zum Tragen kommt. Zusätzliche Wärmeisolationsmaßnahmen bzw. -materialien sind dadurch in der Regel nicht mehr erforderlich. Dadurch, dass sich das Sicherungselement axial direkt am Gehäuse abstützt, bleibt die Leitschaufelsicherungsfunktion unabhängig von thermischen Dehnungen der nachfolgenden Leitschaufel im gesamten Betriebsbereich zuverlässig erfüllt.

Vorteilhafte Ausgestaltungen des Erfindungsgegenstandes sind in den Unteransprüchen gekennzeichnet.

Die Erfindung wird anschließend anhand der Zeichnung noch näher erläutert. Dabei zeigt die Figur einen Teillängsschnitt durch den äußeren Schaufelabdichtungs- und Gehäusebereich einer Niederdruckturbine eines Turboluftstrahltriebwerkes in vereinfachter Darstellung.

Bei dem aus der Figur ersichtlichen Turbinenbereich handelt es sich um den Niederdruckturbinen- bzw. Nutzturbinenbereich, letzteres im Falle einer Wellenleistungsgasturbine. Bei Dreiwellen-Triebwerken könnte es sich auch um den Mitteldruckturbinenbereich handeln. Die Strömungsrichtung soll hier von links nach rechts veriaufen, wobei die gehäuseseitige Kanalbegrenzung divergent von links unten nach rechts oben ansteigt. Die Längsmittelachse/Rotationsachse der Gasturbine würde horizontal sowie unterhalb des Bildbereiches verlaufen, der Nabenbereich liegt ebenfalls zu tief, um von der Darstellung erfasst zu werden.

Die Erfindung betrifft konkret die konstruktive Ausführung der Laufschaufel-Spitzenabdichtung, d.h. der sogenannten Outer Air Seals (OAS). Der abzudichtende Laufschaufelkranz 11 weist ein Deckband 12 mit zwei Dichtspitzen 13,14 auf, welche mit einem hier im Durchmesser gestuften Einlaufbelag 6 in Honigwabenstruktur zusammenwirken. Stromaufwärts und stromabwärts des Laufschaufelkranzes 11 sind Leitschaufeln 15,16 zu erkennen, welche als Einzelteile oder als aus mehreren Schaufeln zusammengefasste Segmente statisch im Gehäuse 17 der Turbine angeordnet sind. Das radial äußere, stromabwärtige Ende der Leitschaufel 15 - oder des Leitschaufelsegmentes - liegt in einer radial nach innen offenen, rund um das Gehäuse 17 verlaufenden Nut 18. Das radial äußere, stromaufwärtige Ende der Leitschaufel 16 - oder des Leitschaufelsegmentes - greift in eine axial nach hinten offene, rund um das Gehäuse 17 verlaufende Nut 19. Eine vergleichbare, stromaufwärtige Aufhängung besitzt auch die Leitschaufel 15 (links außerhalb der Darstellung). Man kann sich vorstellen, dass die Leitschaufel 15, ohne weitere Sicherungsmaßnahmen im Gehäuse - und Nabenbereich, um ihre stromaufwärtige Aufhängung (siehe Bereich um Pos. 19) als "Gelenk" schwenkend aus der Nut 18 durch radiale Bewegung nach innen freikommen könnte. Hier setzt die Halte- und Sicherungsfunktion des Mantelringes 1 ein, der sich axial von der Leitschaufel 15 bis zur Leitschaufel 16 sowie in Umfangsrichtung rund um das Gehäuse 17 erstreckt. Es ist Stand der Technik, Mantelringe segmentiert auszuführen, es ist jedoch eine Besonderheit der vorliegenden Erfindung, die Segmente 2 in weitere Bauteile mit definierten Funktionen zu untergliedern. Heißgasseitig ist hier ein Dichtungsträger 3 angeordnet, der den Einlaufbelag 6 als Teil der Outer Air Seal (OAS) hält. Gehäuseseitig ist hier ein Sicherungselement 7 vorhanden, das in seiner primären Funktion die Leitschaufel 15 gegen Freikommen aus der Nut 18 sichert. Der Dichtungsträger 3 umfasst hier, neben dem Einlaufbelag 6, ein schalenartiges Trägerteil 4 und ein - im Axialschnitt -hakenähnliches Anschlagteil 5. Da mehrere solcher Dichtungsträger 3 über den Turbinenumfang aneinandergrenzend positioniert sind, können an diesen zusätzliche Abdichtungselemente, wie Zungen, Laschen etc. vorhanden sein. Diese sind jedoch nicht Teil der Erfindung und deshalb nicht dargestellt. Der Dichtungsträger 3 ist axial in gewissen Grenzen beweglich, wobei hier die vorderste Position mit wirksamem Anschlagteil 5 dargestellt ist. Da die dichtungstechnisch wirksamen Innenkonturen des Einlaufbelages 6 jeweils zylindrisch und axial ausreichend lang sind, ist die Axialposition nicht kritisch. Das Sicherungselement 7 umfasst ein im Axialschnitt C-förmiges Sicherungsteil 8, welches die Nut 18 mit dem Leitschaufelende untergreift, ein schalenartiges Abschirmteil 9 und ein im Axialschnitt hakenähnliches Anschlagteil 10. Die weitestgehend voneinander beabstandeten Elemente 3 und 7 weisen definierte Kontaktstellen C1, C2 auf, deren Erstreckung im Hinblick auf geringe Wärmeleitung minimiert ist, z.B. durch periodische Unterbrechungen in Umfangsrichtung, die jedoch für die gegenseitige Abstützung erforderlich sind. Es wäre denkbar, bei C1 und C2 lokale keramische Beschichtungen aufzubringen, um Verschleiß und Wärmeleitung weiter zu reduzieren. Das Sicherungselement 7 wirkt thermisch als zusätzliches Strahlungsschild zwischen dem heißen Dichtungsträger 3 und dem Gehäuse 17. Dadurch kann auf zusätzliche Wärmedämmstoffe in diesem Bereich verzichtet werden. Es ist auch zu erkennen, dass das heiße Trägerteil 4 erfindungsgemäß nicht direkt an den Befestigungselementen des Gehäuses 17 im Bereich der Nuten 18 und 19 anliegt. Somit werden diese mechanisch kritischen Bereiche ebenfalls thermisch entlastet. In diesem Zusammenhang ist es möglich, nur das Teil 4 aus thermischen Gründen aus einer Kobaltlegierung herzustellen, die Teile 5,6,8,9 und 10 können aus fertigungs- und verschleißtechnisch gutmütigeren Nickellegierungen oder sogar Stählen bestehen. Für feste Verbindungen innerhalb der Teile 3 und 7 ist ausschließlich Löten vorgesehen unter Verwendung geeigneter Hochtemperaturlote. Der Dichtungsträger 3 und/oder das Sicherungselement 7 kann aber auch jeweils integral als Drehteil aus einem Schmiedering oder als Gussteil hergestellt sein. Aufgrund der segmentierten Bauweise des Mantelringes 1 stellen die Teile 3 und 7 selbst Segmente dar, welche jeweils in größerer Zahl über den Gehäuseumfang aneinandergereiht sind. Dabei kann es sinnvoll sein, die Stoßfugen der Teile 7 gegenüber denjenigen der Teile 3 in Umfangsrichtung zu versetzen.

Die Erfindung setzt nicht voraus, dass stromabwärts des Mantelringes ein Leitschaufelkranz folgt, wie in der Figur dargestellt. Es kann z.B. auch ein Gehäuseliner die konstruktive und strömungstechnische Fortsetzung des Mantelringes mit Abstützungs- und Anschlagfunktion für letzteren bilden.

## Patentansprüche

1. Gasturbine mit einem Gehäuse (17), mit einem axial durchströmten Niederdruckturbinenbereich und/oder Nutzturbinenbereich, mit wenigstens einem Laufschaufelkranz (11) mit Deckband (12) sowie mit Leitschaufeln (15) in dem Niederdruck- und/oder Nutzturbinenbereich und mit wenigstens einem Mantelring (1), bestehend aus mehreren, in Umfangsrichtung aneinandergereihten Segmenten (2), welche radial außerhalb des Laufschaufelkranzes (11) mit Deckband (12) sowie innerhalb des Gehäuses (17) der Gasturbine angeordnet sind, welche einen Einlaufbelag (6) für wenigstens eine Dichtspitze (13, 14) des Deckbandes (12) tragen und welche die stromaufwärts des Laufschaufelkranzes (11) angeordneten Leitschaufeln (15) an deren radial äußerem, stromabwärtigem Ende formschlüssig halten, wobei jedes Segment (2) einen heißgasseitigen, mit dem Einlaufbelag (6) versehenen Dichtungsträger (3) und ein gehäuseseitiges, sich axial vergleichbar weit wie der Dichtungsträger (3) erstreckendes Sicherungselement (7) umfasst, und wobei der Dichtungsträger (3) und das Sicherungselement (7) über einen Großteil ihrer Oberflächen voneinander beabstandet sind und somit nur kleine gemeinsame, wärmeleitende Kontaktstellen (C 1,C2) aufweisen, **dadurch gekennzeichnet, dass** das Sicherungselement (7) mindestens eine stromaufwärtige Leitschaufel (15) hält und sich über ein Anschlagteil (10) axial direkt am Gehäuse (17) der Gasturbine abstützt.

2. Gasturbine nach Anspruch 1, **dadurch gekennzeichnet, dass** der Einlaufbelag (6) als zu dem Deckband (12) des Laufschaufelkranzes (11) hin offene Honigwabenstruktur ausgeführt und mit dem Dichtungsträger (3) durch Löten verbunden ist.

3. Gasturbine nach Anspruch 1 oder 2, **dadurch gekennzeichnet, dass** das Sicherungselement (7) ein im Axialschnitt C-förmiges Sicherungsteil (8), ein schalenartiges Abschirmteil (9) sowie ein im Axialschnitt hakenförmiges Anschlagteil (10) umfasst, wobei diese Teile durch Löten verbunden sind

4. Gasturbine nach einem der Ansprüche 1 bis 3, **dadurch gekennzeichnet, dass** der Dichtungsträger (3) ein schalenartiges Trägerteil (4), ein im Axialschnitt hakenförmiges Anschlagteil (5) sowie den Einlaufbelag (6) umfasst, wobei diese Teile durch Löten verbunden sind.

5. Gasturbine nach einem der Ansprüche 1 bis 4, **dadurch gekennzeichnet, dass** das Trägerteil (4) des Dichtungsträgers (3) mit dem Sicherungsteil (8) und mit dem stromabwärtigen Ende des Abschirmteils (9) des Sicherungselementes (7) gemeinsame Kontaktstellen (C 1,C2) aufweist.

6. Gasturbine nach einem der Ansprüche 1 bis 5, **dadurch gekennzeichnet, dass** jedes der Teile (3 bis 10) des Mantelrings (1) aus einer Legierung auf Basis von Fe, Ni oder Co besteht.

7. Gasturbine nach Anspruch 6, **dadurch gekennzeichnet, dass** das Trägerteil (4) aus einer Co-Basislegierung besteht, und dass der Einlaufbelag (6), das Sicherungsteil (8), das Abschirmteil (9) und die Anschlagteile (5,10) jeweils aus einer Ni-Basislegierung bestehen.

8. Gasturbine nach Anspruch 1, 5 oder 6, **dadurch gekennzeichnet, dass** der Dichtungsträger (3) und/oder das Sicherungsteil (7) jeweils integral als Drehteil oder Gussteil ausgeführt ist.

## Claims

1. Gas turbine with a casing (17), with an axial through-flow low-pressure zone and/or working turbine zone, with at least one rotor blade ring (11) having a cover band (12) and with guide vanes (15) in the low-pressure and/or working turbine zone and with at least one shroud ring (1), which consists of several segments (2) arranged one after the other in the circumferential direction, which are positioned outside the rotor blade ring (11) with its cover band (12) and inside the casing (17) of the gas turbine, said segments having a running-in lining (6) for at least one sealing tip (13, 14) of the cover band (12) and holding the guide vanes (15) arranged upstream from the rotor blade ring (11) by positive locking at their radially outer, downstream end, such that each segment (2) comprises a seal support (3) on the hot gas side provided with the running-in lining (6) and a securing element (7) on the casing side which extends axially over a width comparable to the seal support (3), and such that the seal support (3) and the securing element (7) are spaced apart from one another over a large proportion of their surfaces and therefore have only small mutual heat-conducting contact points (C1, C2), **characterised in that** the securing element (7) holds at least one upstream guide vane and is supported axially directly against the casing (17) of the gas turbine by an abutment piece (10).

2. Gas turbine according to Claim 1, **characterised in that** the running-in lining (6) is made as a honeycomb structure open towards the cover band (12) of the rotor blade ring (11) and is brazed to the seal support (3).

3. Gas turbine according to Claims 1 or 2, **characterised in that** the securing element (7) comprises a securing portion (8) which is C-shaped in axial section, a shell-like screening portion (9) and an abutment piece (10) which is hook-shaped in axial section, these portions being brazed together.

4. Gas turbine according to any of Claims 1 to 3, **characterised in that** the seal support (3) comprises a shell-like supporting portion (4), an abutment portion (5) which is hook-shaped in axial section and the running-in lining (6), these portions being brazed together.

5. Gas turbine according to any of Claims 1 to 4, **characterised in that** the supporting portion (4) of the seal support (3) has points of mutual contact (C1, C2) with the securing portion (8) and with the downstream end of the screening portion (9) of the securing element (7).

6. Gas turbine according to any of Claims 1 to 5, **characterised in that** each of the portions (3 to 10) of the shroud ring (1) consists of an alloy based on Fe, Ni or Co.

7. Gas turbine according to Claim 6, **characterised in that** the supporting portion (4) consists of a Co-based alloy and the running-in lining (6), the securing portion (8), the screening portion (9) and the abutment portions (5, 10) consist in each case of a Ni-based alloy.

8. Gas turbine according to Claims 1, 5 or 6, **characterised in that** the seal support (3) and/or the securing element (7) are each made integrally as a turned or cast component.

## Revendications

1. Turbine à gaz comprenant un boîtier (17), une zone de turbine basse pression et/ou une zone de turbine utile traversée axialement, au moins une couronne d'aubes motrices (11) avec un bandage (12) ainsi que des aubes directrices (15) dans la zone de turbine basse pression et/ou la zone de turbine utile, et au moins une couronne périphérique (1) constituée de plusieurs segments (2) rangés les uns à côté des autres en direction périphérique, disposés radialement à l'extérieur de la couronne d'aubes motrices (11) avec un bandage (12) ainsi qu'à l'intérieur du boîtier (17) de la turbine à gaz, et qui portent une garniture de rodage (6) pour au moins une pointe d'étanchéité (13, 14) du bandage (12), et maintiennent par complémentarité de formes les aubes directrices (15) disposées en amont de la couronne d'aubes motrices (11) au niveau de leur extrémité aval radialement extérieure, chaque segment (2) comprenant un support de joint d'étanchéité (3) côté gaz chaud pourvu de la garniture de rodage (6) et un élément de fixation (7) côté boîtier s'étendant axialement à peu près aussi loin que le support de joint d'étanchéité (3), et
le support de joint d'étanchéité (3) et l'élément de fixation (7) étant écartés l'un de l'autre sur une grande partie de leurs surfaces et ne présentant ainsi que de petits points de contact communs conducteurs de chaleur (C1, C2),
**caractérisée en ce que**
l'élément de fixation (7) maintient au moins une aube directrice (15) située en amont et s'appuie via une pièce de butée (10) axialement directement contre le boîtier (17) de la turbine à gaz.

2. Turbine à gaz selon la revendication 1,
**caractérisée en ce que**
la garniture de rodage (6) est configurée sous forme de structure en nid d'abeille ouverte vers le bandage (12) de la couronne d'aubes motrices (11) et est reliée au support de joint d'étanchéité (3) par brasage.

3. Turbine à gaz selon la revendication 1 ou 2,
**caractérisée en ce que**
l'élément de fixation (7) comprend une pièce de fixation (8) en forme de C en coupe axiale, une pièce de protection (9) en forme de coquille ainsi qu'une pièce de butée (10) en forme de crochet en coupe axiale, ces pièces étant reliées par brasage.

4. Turbine à gaz selon l'une des revendications 1 à 3,
**caractérisée en ce que**
le support de joint d'étanchéité (3) comprend une pièce de support (4) en forme de coquille, une pièce de butée (5) en forme de crochet en coupe axiale ainsi que la garniture de rodage (6), ces pièces étant reliées par brasage.

5. Turbine à gaz selon l'une des revendications 1 à 4,
**caractérisée en ce que**
la pièce de support (4) du support de joint d'étanchéité (3) présente des points de contact communs (C1, C2) avec la pièce de fixation (8) et avec l'extrémité aval de la pièce de protection (9) de l'élément de fixation (7).

6. Turbine à gaz selon l'une des revendications 1 à 5,
**caractérisée en ce que**
chacune des pièces (3 à 10) de la couronne périphérique (1) se compose d'un alliage à base de Fe, Ni ou Co.

7. Turbine à gaz selon la revendication 6,
**caractérisée en ce que**
la pièce de support (4) se compose d'un alliage à base de Co, et
la garniture de rodage (6), la pièce de fixation (8), la pièce de protection (9) et les pièces de butée (5, 10) se composent chacune d'un alliage à base de Ni.

8. Turbine à gaz selon la revendication 1, 5 ou 6,
**caractérisée en ce que**
le support de joint d'étanchéité (3) et/ou la pièce de fixation (7) sont respectivement réalisés intégralement comme pièces tournées ou pièces moulées.
